# EUROPÄISCHE PATENTSCHRIFT

(11) **EP 0 374 552 B1**
(45) Veröffentlichungstag und Bekanntmachung des Hinweises auf die Patenterteilung: **18.06.1997**
(21) Anmeldenummer: 89122261.4
(22) Anmeldetag: 02.12.1989
(51) Int. Cl.: H01H 50/36

(54) **Verfahren zur Herstellung eines elektromagnetischen Relais und danach hergestelltes Relais**
Method for making an electromagnetic relay, and relay obtained thereby
Procédé de fabrication d'un relais électromagnétique et relais ainsi obtenu

(30) Priorität: 20.12.1988 DE 3842815
(43) Veröffentlichungstag der Anmeldung: 27.06.1990
(73) Patentinhaber: Stribel GmbH, D-72636 Frickenhausen (DE)
(72) Erfinder: Stribel, Hans Peter, D-7440 Nürtingen (DE)

(56) Entgegenhaltungen:
- EP-A- 0 082 238
- DE-A- 3 210 031
- US-A- 4 596 972
- US-A- 4 749 977

## Beschreibung

Die Erfindung betrifft ein Verfahren zur Herstellung eines elektromagnetischen Relais mit den Merkmalen des Oberbegriffs des Anspruchs 1.

Bei elektromagnetischen Relais dieser Art ist es von wesentlicher Bedeutung, daß der magnetische Widerstand im Magnetkreis so klein wie möglich ist. Insbesondere bei Kleinrelais ist der magnetische Widerstand oftmals unbefriedigend hoch, da die Verbindung zwischen Joch und Spulenkern unzulänglich ist und zusätzlich während des Relaisbetriebs erheblichen Temperatur- und Schwingungsbeanspruchungen unterliegt. Außerdem ist es wichtig, daß die Polfläche des Spulenkerns und das Widerlager für den Relaisanker genau aufeinander abgestimmt sind, um auch an dieser Stelle den magnetischen Widerstand klein zu halten.

Die den nächstkommenden Stand der Technik beschreibende US-A 4749977 offenbart ein Relais mit einem Joch und einem Spulenkern, der einen im Durchmesser reduzierten Ansatz aufweist. Das Joch besitzt ein Loch und einen an der Innenseite vorstehenden Wandvorsprung, der das Loch mitbegrenzt. Bei der Herstellung wird der Spulenkernansatz in das Loch gesteckt und axial um ein gewisses Maß in Richtung gegen den Wandvorsprung verlagert, und zwar nur so weit, daß ein Luftspalt zwischen dem Spulenkern und der Stirnseite des Wandvorsprungs verbleibt.

Aus der DE-A 3210031 ist eine Verbindung eines Spulenkerns mit einem Joch bekannt, das keinen Wandvorsprung aufweist. Ein Spulenkernansatz, der einen konischen Hinterschnitt besitzt, wird in ein Loch der Jochwand gesteckt und so weit eingedrückt, daß das den Spulenkern im Befestigungsbereich umgebende Jochmaterial fließt, wofür ein harter Spulenkernwerkstoff und große Verformungskräfte bei der Montage notwendig sind.

Die US-A 4596972 offenbart ein Relais mit einem Spulenkern, der keinen im Durchmesser reduzierten Ansatz besitzt, sondern im Durchmesser im wesentlichen gleichbleibend ist. Der Spulenkern wird in ein Jochwandloch eingesetzt, das von einem Wandvorsprung mitbegrenzt ist.

Die Aufgabe der Erfindung besteht darin, ein Verfahren zur Herstellung eines Relais mit den Merkmalen des Oberbegriffs des Anspruchs 1 dahingehend weiterzubilden, daß mit einfachen Mitteln eine magnetisch widerstandsarme, feste Joch-Kern-Verbindung durch Längenjustierung des Kerns mit geringer Kraft erzielt wird.

Diese Aufgabe wird erfindungsgemäß durch die kennzeichnenden Merkmale des Anspruchs 1 gelöst.

Zweckmäßige Ausgestaltungen und Weiterbildungen sowie weitere Vorteile und wesentliche Einzelheiten sind den Merkmalen der Unteransprüche, der nachfolgenden Beschreibung und der Zeichnung zu entnehmen, die in schematischer Darstellung bevorzugte Ausführungsformen als Beispiel zeigt. Es stellen dar:
- FIG. 1: ein erfingunsgemäßes Relais in vergrößerter Darstellung in Seitenansicht,
- FIG. 2: einen Teil des erfindungsgemäßen Relais in vergrößerter Darstellung und geschnittener Seitenansicht mit in das Joch eingestecktem, aber noch nicht befestigten Spulenkern und
- FIG. 3: den Teil des Relais gemäß FIG. 2, jedoch mit am Joch endgültig befestigtem Spulenkern.

Das in der Zeichnung dargestellte erfindungsgemäße Relais 1 kann an einer Leiterplatte 2 installiert werden, die an ihrer Unter- und/oder Oberseite hier nicht dargestellte Leiterbahnen aufweisen kann. Das Relais 1 weist ein aus einem ferromagnetischen Material hergestelltes Joch 3 auf, das eine rückwärtige Wand 4 und einen von dieser rechtwinklig abgebogenen Schenkel 5 besitzt. An der Jochwand 4 ist ein mit einem im Durchmesser reduzierten Ansatz 6 versehener Kern 7 befestigt, der ebenfalls aus ferromagnetischem Material besteht und mit seiner Achse 8 auf Abstand parallel zum Schenkel 5 liegt. Der Kern 7 trägt einen aus Isolierstoff bestehenden Spulenkörper 9, der eine Stirnplatte 10 und eine Rückplatte 11 aufweist und eine aus Spulendraht gewickelte Spule 12 trägt.

An der Unterseite des Relais 1 können an der Jochwand 4 ausgebildete Befestigungszapfen 13 und zu Ruhekontakten 14, Arbeitskontakten 15 und Spulenanschlußteilen 16 gehörende Steckzapfen 17 vorgesehen sein, die entsprechend einem in der Leiterplatte 2 ausgebildeten Lochraster auf Abstand zueinander angeordnet sind und in die Löcher der Leiterplatte 2 eingesteckt werden können.

Am oberen Winkeleckbereich des Jochs 3 ist ein nach oben vorstehender Zapfen 18 ausgebildet, an dem eine Schraubenzugfeder 19 befestigt ist. Das andere Ende der Schraubenfeder 19 ist an einem ebenfalls nach oben vorstehenden Steg 20 eines gleichfalls aus ferromagnetischem Material bestehenden Klappankers 21 befestigt. Der Klappanker 21 ist an einem am Jochschenkel 5 ausgebildeten Widerlager 22 schwenkbar gelagert. Auf dem Jochschenkel 3 ist eine Metallitze 23 befestigt sein, die mit ihrem anderen Ende am Klappanker 21 kontaktiert ist. An der Vorderseite des Klappankers 21 ist ein dünnes Kontaktfederblech 24 vorgesehen, das einen oder mehrere zwischen den Ruhekontakten 14 und den Arbeitskontakten 15 angeordnete Schaltkontakte 25 aufweist.

Insbesondere der FIG. 2 ist zu entnehmen, daß an der rückwärtigen Wand 4 des Jochs 3 ein Durchzug 26 ausgebildet ist, der einen an der Innenseite 27 der Jochwand 4 vorstehenden Vorsprung 28 und eine Vertiefung 29 aufweist, die an der gegenüberliegenden Außenseite 30 der Jochwand 4 ausgebildet ist. In das den Innendurchmesser des Durchzugs 26 bestimmende Loch 31 kann der Ansatz 6 des Kerns 7 eingesteckt werden, so daß der Kern 7 mit einer Anschlagfläche 32 an einer durch den Außendurchmesser und den Innendurchmesser des Vorsprungs 28 begrenzten Kreisringfläche 33 zur Anlage gelangt. Der Durchmesser des Kerns 7 und der Außendurchmesser des Vorsprungs 28 sind vorzugsweise ungefähr gleich. Ebenso ist der Durchmesser des Spulenkernansatzes 6 zweckmäßig gleich oder nur etwas kleiner als der Durchmesser des Durchzugloches 31, so daß der Ansatz 6 bei der Montage weitgehend spielfrei in den Vorsprung 28 eingesteckt werden kann.

Darüber hinaus kann es günstig sein, die durch den Innendurchmesser und den Außendurchmesser des Vorsprungs 28 begrenzte Breite der Kreisringfläche 33 so zu gestalten, daß sie ungefähr genauso breit ist wie die Dicke der Jochwand 4. Dabei ist es in bevorzugter Ausführung zudem vorteilhaft, den durch das Loch 31 bestimmten Innendurchmesser des Vorsprungs 28 und dessen Außendurchmesser so aufeinander abzustimmen, daß der Vorsprungsaußendurchmesser ungefähr doppelt so groß ist wie der Vorsprungsinnendurchmesser beziehungsweise der Durchmesser des Loches 31. Gemäß der Darstellung in FIG. 2 ist der in der Jochwand 4 ausgebildete Durchzug 26 vorteilhaft so gestaltet, daß das Maß der rückseitigen Vertiefung 29 und die Länge des die Jochwandinnenseite 27 überragenden Vorsprungs 28 in axialer Richtung etwa gleich sind. Dazu kann es zweckmäßig sein, das Maß der Vertiefung 29 innerhalb der Jochwand 4 und/oder die Länge des an der Innenseite 27 vorstehenden Vorsprungs 28 in axialer Richtung so auszulegen, daß sie annähernd gleich oder größer als die halbe Dicke der Jochwand 4 ist. Wie der FIG. 2 außerdem zu entnehmen ist, ist die axiale Länge des Ansatzes 6 etwas größer als der Abstand zwischen dem Grund der Vertiefung 29 und der Kreisringfläche 33, so daß der Ansatz 6 in die Vertiefung 29 des Durchzugs 26 hineinragt.

Bei der in der FIG. 2 gezeigten Montagestellung befindet sich die dem Ansatz 6 gegenüberliegende Polfläche 34 des Kerns 7 auf Grund des an der Jochwandinnenseite 27 vorstehenden Vorsprungs 28 in einer Ebene vor dem Widerlager 22, so daß die Distanz 35 zwischen der Polfläche 34 und der Jochwandinnenseite 27 größer ist als das Vorgabemaß 36 zwischen der Jochwandinnenseite 27 und dem Widerlager 22 und zwischen der Ebene der Polfläche 34 und der Ebene des Widerlagers 22 ein Abstand 37 besteht. Bei der Verbindung des Spulenkerns 7 mit dem Joch 3 wird nun so vorgegangen, daß auf die Polfläche 34 des Kerns 7 eine in axialer Pfeilrichtung wirkende Druckkraft 38 ausgeübt wird. Dabei wird die Anschlagfläche 32 des Spulenkerns 7 fest gegen die Kreisringfläche 33 des vorstehenden Wandvorsprungs 28 gedrückt, und zwar derart, daß der Wandvorsprung 28 in Richtung zur Ebene der Jochwand 4 zurückgedrückt wird, so daß die Kernanschlagfläche 32 und die Kreisringfläche 33 ungefähr in oder geringfügig vor der Ebene der Innenseite 27 der Jochwand 4 sich befinden, wie es in FIG. 3 in der Endmontagestellung dargestellt ist. Der Vorsprung 28 ist dabei vorzugsweise so weit zurückgedrückt worden, daß die Kernpolfäche 34 in derselben Ebene wie das Widerlager 22 liegt. Der aus FIG. 2 ersichtliche Abstand 37 zwischen der Ebene des Widerlagers 22 und der Ebene der Polfläche 34 besteht beim bevorzugten Ausführungsbeispiel gemäß FIG. 1 und 3 somit nicht mehr, sondern ist im wesentlichen auf Null reduziert worden. Hierbei kann es vorteilhaft sein, die Länge des Spulenkerns 7 von der Polfläche 34 bis zur Anschlagfläche 32 zuzüglich der Länge des gemäß FIG. 3 zurückgedrückten Vorsprungs 28 von der Innenseite 27 bis zur Kernanschlagfläche 32 so zu gestalten, daß die Addition der vorgenannten Teillängen gleich dem Vorgabemaß 36 zwischen der Innenseite 27 und dem Widerlager 22 ist. Es liegt jedoch auch im Rahmen der Erfindung, bei der erfindungsgemäßen Befestigung des Spulenkerns 7 den Vorsprung 28 weniger oder mehr zurückzudrücken, so daß die Distanz 35 zwischen der Jochwandinnenseite 27 und der Kernpolfläche 34 etwas kleiner oder größer ist als das Vorgabemaß 36 zwischen der Jochwandinnenseite 27 und dem KLappankerwiderlager 22. Darüber hinaus kann es günstig sein, das freie Ende des Kernansatzes 6 an der Jochwandaußenseite 30 so zu vernieten,daß mindestens ein Teil des Nietbundes 39 in der Vertiefung 29 des Durchzugs 26 liegt.

Ein Vorteil des erfindungsgemäßen Herstellungsverfahrens und des danach hergestellten Relais besteht darin, daß der Kern 7 äußerst maßgenau und dauerhaft fest mit der Jochwand 4 verbunden werden kann, wobei zudem ein großflächiger Stoffschluß im Verbindungsbereich der beiden Teile gegeben ist, so daß bei kleinem magnetischen Übergangswiderstand ein hoher magnetischer Kraftlinienfluß erzielt wird. Beim Zurückdrücken des Wandvorsprungs 28 mittels der Druckkraft 38 wird die Wandung des Durchzugs 26 durch stauchähnliche Verformung fest gegen den Umfang des Kernansatzes 6 gepreßt und gleichzeitig wird die Kernanschlagfläche 32 gegen die Kreisringfläche 33 des Vorsprungs 28 gepreßt, so daß mit dem Nietbund 39 eine kraft- und formschlüssige Festverbindung gegeben ist, die sowohl im Durchzug 26 als auch an dessen Innen- und Außenseiten axial und radial druckkraftschlüßig ist.

## Patentansprüche

1. Verfahren zur Herstellung eines elektromagnetischen Relais, insbesondere Klappankerrelais (1), mit einem ferromagnetischen Joch (3) und einem ferromagnetischen Spulenkern (7), der mit einem in eine Jochwand (4) eingreifenden Ansatz (6) festlegbar ist, wobei der Kern (7) in Richtung gegen einen an der Jochwandinnenseite (27) vorstehenden Wandvorsprung (28) bis zu einem vorgegebenen Maß axial verlagert wird,
dadurch gekennzeichnet,
daß der als an der Jochwandinnenseite (27) ausgeprägter Durchzug (26) ausgebildete Wandvorsprung (28) in Richtung zur Ebene der Jochwand (4) derart zurückgedrückt wird, daß die Wandung des Durchzugs (26) durch stauchähnliche Verformung fest gegen den Umfang des Kernansatzes (6) gepreßt wird, daß eine Kernanschlagfläche (32) gegen eine Kreisringfläche (33) des Wandvorsprungs (28) gepreßt wird und daß der Kernansatz (6) in eine an der der Jochwandinnenseite (27) gegenüberliegenden Jochwandaußenseite (30) ausgebildete Vertiefung (29) des Durchzugs (26) hineinragt.

2. Verfahren nach vorstehendem Anspruch, dadurch gekennzeichnet, daß der Wandvorsprung (28) soweit zurückgedrückt wird, bis sich die Anschlagfläche (32) des Spulenkerns (7) in oder etwas vor der Ebene der Jochwandinnenseite (27) befindet.

3. Verfahren nach einem der vorstehenden Ansprüche, dadurch gekennzeichnet, daß das freie Ende des Kernansatzes (6) an der Jochwandaußenseite (30) so vernietet wird, daß mindestens ein Teil des Nietbundes (39) in der Vertiefung (29) des Durchzugs (26) liegt.

## Claims

1. Method of making an electromagnetic relay, especially hinged armature relay (1), comprising a ferromagnetic yoke (3) and a ferromagnetic coil core (7), which can be secured by a stub projection (6) engaging into a yoke wall (4), wherein the core (7) is displaced axially up to a predetermined dimension against a wall projection (28) projecting on the yoke wall inner face (27), characterized in that the wall projection (28), formed as a drawn-through zone (26) embossed on the yoke wall inner face (27), is pushed back towards the plane of the yoke wall (4) in such a manner that the wall of the drawn-through zone (26) is pressed firmly against the periphery of the core stub projection (6) by an upsetting-type deformation, that a core abutment surface (32) is pressed against an annular surface (33) of the wall projection (28) and that the core stub projection (6) penetrates into a depression (29) of the drawn-through zone (26) formed on the yoke wall outer face (30) opposite the yoke wall inner face (27).

2. Method according to the preceding Claim, characterized in that the wall projection (28) is pushed back until the abutment surface (32) of the coil core (7) is situated in or somewhat in front of the plane of the yoke wall inner face (27).

3. Method according to one of the preceding Claims, characterized in that the free end of the core stub projection (6) is riveted on the yoke wall outer face (30) in such a way that at least a portion of the rivet shoulder (39) lies in the depression (29) of the drawn-through zone (26).

## Revendications

1. Procédé de fabrication d'un relais électromagnétique, en particulier d'un relais à armature battante (1), avec une culasse ferromagnétique (3) et un noyau ferromagnétique de bobine (7), qui peut être fixé par un appendice (6) venant en prise dans une paroi de culasse (4), le noyau de la bobine (7) étant prolongé axialement jusqu'à une dimension donnée en direction d'une saillie de paroi (28), faisant saillie sur le côté intérieur (27) de la paroi de culasse,
caractérisé en ce que
la saillie de paroi (28), constituée sous la forme d'une traverse (26) en saillie sur le côté intérieur (27) de la paroi de la culasse, est refoulée en direction du plan de la paroi de la culasse (4),
en ce que
la paroi de la traverse (26) est comprimée fermement par une déformation analogue à un refoulement contre le pourtour de l'appendice (6) du noyau,
en ce que
l'on presse une face de butée du noyau (32) contre une surface circulaire (33) de la saillie de paroi (28) et
en ce que
l'appendice (6) du noyau pénètre dans un renfoncement (29) de la traverse (26), constitué sur le côté extérieur (30) de la paroi de la culasse opposé au côté intérieur (27) de la paroi de la culasse.

2. Procédé selon la revendication précédente,
caractérisé en ce que
la saillie de la paroi (28) est refoulée jusqu'à ce que la surface de la butée (32) du noyau de la bobine (7) se trouve dans ou à peu près devant le plan du côté intérieur (27) de la paroi de la culasse.

3. Procédé selon l'une des revendications précédentes,
caractérisé en ce que
l'extrémité libre de l'appendice du noyau (6) est ainsi rivetée sur le côté extérieur (30) de la paroi de la culasse de telle sorte qu'au moins une partie de la collerette du rivet (39) se trouve dans le renfoncement (29) de la traverse (26).
